# EUROPÄISCHE PATENTSCHRIFT

(11) **EP 4 010 945 B1**
(45) Veröffentlichungstag und Bekanntmachung des Hinweises auf die Patenterteilung: **21.06.2023**
(21) Anmeldenummer: 20751525.5
(22) Anmeldetag: 04.08.2020
(51) Int. Cl.: H01R 4/48, H01R 13/193, H01R 9/24

(54) **ANSCHLUSSANORDNUNG, ANSCHLUSSKLEMME SOWIE ELEKTRONISCHES GERÄT**
CONNECTION ARRANGEMENT, CONNECTION TERMINAL AND ELECTRONIC DEVICE
DISPOSITIF DE CONNEXION, BORNE DE CONNEXION ET DISPOSITIF ÉLECTRONIQUE

(30) Priorität: 09.08.2019 DE 102019121581
(43) Veröffentlichungstag der Anmeldung: 15.06.2022
(73) Patentinhaber: Phoenix Contact GmbH & Co. KG, 32825 Blomberg (DE)
(72) Erfinder: GEBHARDT, Martin, 32457 Porta Westfalica (DE)
(74) Vertreter: Meyer-Graefe, Karsten
(86) Internationale Anmeldenummer: PCT/EP2020/071882
(87) Internationale Veröffentlichungsnummer: WO 2021/028263

(56) Entgegenhaltungen:
- EP-A2- 3 465 828
- CN-U- 203 166 134
- DE-U1-202018 102 218

## Beschreibung

Die Erfindung betrifft eine Anschlussanordnung zum Anschließen eines elektrischen Leiters, welche eine Stromschiene, eine Klemmfeder, mittels welcher der anzuschließenden Leiter in einer Klemmstellung der Klemmfeder gegen die Stromschiene geklemmt ist, und ein Betätigungselement, mittels welchem die Klemmfeder von der Klemmposition in eine Offenstellung überführbar ist, aufweist. Ferner betrifft die Erfindung eine Anschlussklemme mit mindestens einer derartig ausgebildeten Anschlussanordnung. Weiter betrifft die Erfindung ein elektronisches Gerät.

Derartige Anschlussanordnungen weisen üblicherweise eine als Schenkelfeder ausgebildete Klemmfeder auf, welche einen Halteschenkel und einen Klemmschenkel aufweist, wobei ein in die Anschlussanordnung eingeführter Leiter mittels des Klemmschenkels der Klemmfeder gegen die Stromschiene klemmbar ist. Werden insbesondere flexible Leiter geklemmt, so muss die Klemmfeder bereits vor einem Einführen des Leiters mittels des Betätigungselements in eine Offenstellung überführt und damit betätigt werden, um die Klemmfeder bzw. den Klemmschenkel von der Stromschiene wegzuverschwenken, damit der Leiter in den Zwischenraum zwischen der Stromschiene und der Klemmfeder eingeführt werden kann. Lediglich bei starren und damit stabilen Leitern kann der Leiter genügend Kraft auf die Klemmfeder bzw. den Klemmschenkel der Klemmfeder aufbringen, um den Klemmschenkel von der Stromschiene wegverschwenken zu können, ohne dass hierfür das Betätigungselement durch einen Benutzer betätigt werden muss. Bei flexiblen Leitern muss der Benutzer zunächst durch Betätigen des Betätigungselements die Klemmfeder von der Stromschiene wegverschwenken, damit der flexible Leiter eingeführt werden kann. Zum Klemmen des eingeführten Leiters muss das Betätigungselement ein weiteres Mal durch den Benutzer manuell betätigt werden, um die Klemmfeder von der Offenstellung in die Klemmstellung zu überführen. Das Betätigen des Betätigungselementes von dem Benutzer erschwert die Montage bzw. das Anschließen des Leiters für den Benutzer, da die Handhabung umständlich ist und damit auch der Zeitaufwand steigt. CN 203166134U offenbart eine Anschlussanordnung gemäß dem Oberbegriff von Anspruch 1.

Der Erfindung liegt daher die Aufgabe zu Grunde, eine Anschlussanordnung, eine Anschlussklemme sowie ein elektronisches Gerät zur Verfügung zu stellen, bei welchen das Anschließen von insbesondere flexiblen Leitern vereinfacht werden kann.

Die Aufgabe wird erfindungsgemäß mit den Merkmalen der unabhängigen Ansprüche gelöst. Zweckmäßige Ausgestaltungen und vorteilhafte Weiterbildungen der Erfindung sind in den Unteransprüchen angegeben.

Die Anschlussanordnung gemäß der Erfindung zeichnet sich dadurch aus, dass ein Halteelement vorgesehen ist, welches in der Offenstellung in Eingriff mit dem Betätigungselement ist, um das Betätigungselement in Position zu halten, wobei das Halteelement eine Druckfläche aufweist, wobei zur Überführung der Klemmfeder von der Offenstellung in die Klemmstellung die Druckfläche durch den anzuschließenden Leiter betätigbar ist und durch die Betätigung der Druckfläche das Halteelement außer Eingriff mit dem Betätigungselement bringbar ist.

Mittels der erfindungsgemäßen Anschlussanordnung kann nunmehr auch ein flexibler Leiter ohne eine manuelle Betätigung des Betätigungselements angeschlossen und gegen die Stromschiene geklemmt werden. Die Klemmfeder ist bevorzugt als Schenkelfeder ausgebildet, welche einen Halteschenkel und einen relativ zu dem Halteschenkel verschwenkbar ausgebildeten Klemmschenkel aufweist. Durch eine Verschwenkbewegung des Klemmschenkels kann dieser in eine Offenstellung, in welcher der Klemmschenkel beabstandet zu der Stromschiene angeordnet ist und ein anzuschließender Leiter in einen dadurch ausgebildeten Zwischenraum zwischen der Stromschiene und dem Klemmschenkel einführbar oder aus diesem herausführbar ist, und in eine Klemmstellung, in welcher der Klemmschenkel an der Stromschiene oder an dem angeschlossenen Leiter, um den Leiter gegen die Stromschiene zu klemmen, anliegen kann, überführbar ist. Die Anschlussanordnung weist ein Halteelement auf, welches in der Offenstellung der Klemmfeder derart in Eingriff mit dem Betätigungselement ist, dass das Betätigungselement ohne zusätzliche manuelle Betätigung in der Offenstellung verbleibt, so dass auch die Klemmfeder bzw. der Klemmschenkel der Klemmfeder über das Betätigungselement in der Offenstellung derart gehalten ist, dass insbesondere ein flexibler Leiter in den dadurch ausgebildeten Zwischenraum zwischen der Stromschiene und der Klemmfeder eingeführt werden kann. Das Betätigungselement kann damit in der Offenstellung mit dem Halteelement verrastet sein. Das Halteelement weist eine Druckfläche auf, welche fluchtend mit einem Einführbereich des Leiters in die Anschlussanordnung und damit in Verlängerung einer Leitereinführungsöffnung der Anschlussanordnung angeordnet ist, so dass der Leiter beim Einführen in die Anschlussanordnung gegen die Druckfläche des Halteelements stößt. Durch die Aufbringung einer Druckkraft mittels des Leiters auf die Druckfläche kann das Halteelement in eine Verschwenkbewegung bzw.

Verkippbewegung in Richtung der Einführungsrichtung des Leiters versetzt werden, so dass das Halteelement in Einführungsrichtung des Leiters von dem Betätigungselement wegverschwenkt bzw. wegverkippt werden kann. Durch die Verschwenkbewegung des Halteelements, kann das Halteelement außer Eingriff mit dem Betätigungselement gebracht werden und damit von dem Betätigungselement gelöst werden, so dass das Betätigungselement und damit die Klemmfeder ohne manuelle Hilfe von der Offenstellung in die Klemmstellung überführt werden kann. Durch diesen speziellen Mechanismus kann ein Anschließen eines flexiblen Leiters besonders einfach alleine durch die Einführbewegung des Leiters erfolgen, ohne dass ein Benutzer weitere Elemente, wie beispielsweise das Betätigungselement, an der Anschlussanordnung betätigen muss, um die Klemmfeder freizugeben und von der Offenstellung in die Klemmstellung zu überführen. Dies erleichtert die Handhabung der Anschlussanordnung und spart Zeit beim Anschließen eines Leiters. Um den anzuschließenden Leiter wieder aus der Klemmstellung zu lösen, kann mittels des Betätigungselements der Klemmschenkel der Klemmfeder wieder von der Stromschiene wegverschwenkt werden bis die Offenstellung erreicht ist und das Betätigungselement in Eingriff mit dem Halteelement gelangt, um das Betätigungselement und über das Betätigungselement die Klemmfeder in dieser Offenstellung zu halten. Das Halteelement ist vorzugsweise ein separat zu der Klemmfeder und der Stromschiene ausgebildetes Element bzw. Bauteil, welches in einem Leiteranschlussraum der Anschlussanordnung angeordnet sein kann.

Bevorzugt ist es vorgesehen, dass das Betätigungselement zur Überführung der Klemmfeder in die Klemmstellung und in die Offenstellung entlang einer Bewegungsrichtung führbar ist, welche quer zu einer Betätigungsrichtung der Druckfläche des Halteelements durch den anzuschließenden Leiter ist. Die Anschlussanordnung ist somit bevorzugt derart aufgebaut, dass die Betätigungsrichtung bzw. die Bewegungsrichtung des Betätigungselements quer bzw. senkrecht zur Einführungsrichtung des Leiters in die Anschlussordnung ausgebildet ist. Ein in einem Gehäuse der Anschlussanordnung ausgebildeter Kanal, in welchem das Betätigungselement geführt sein kann, ist damit vorzugsweise quer bzw. senkrecht zu einer in diesem Gehäuse ausgebildeten Leitereinführungsöffnung ausgebildet. Dadurch kann der Leiter über eine Seitenfläche des Gehäuses eingeführt werden, an welcher gerade nicht das Betätigungselement angeordnet ist, so dass ein versehentliches Betätigen des Betätigungselements beim Anschließen und damit beim Einführen des Leiters in das Gehäuse vermieden werden kann. Die Bewegungsrichtung des Betätigungselements ist vorzugsweise rein translatorisch ausgebildet, so dass das Betätigungselement entlang seiner Längsachse bewegt werden kann.

Bei einer derartigen Ausbildung der Bewegungsrichtung des Betätigungselements relativ zu der Betätigungsrichtung der Druckfläche durch den anzuschließenden Leiter ist es bevorzugt vorgesehen, dass die Druckfläche des Halteelements in Betätigungsrichtung hinter dem Betätigungselement angeordnet ist. Zum Betätigen der Druckfläche muss dann der anzuschließende Leiter derart weit eingeschoben werden, dass der Leiter über das Betätigungselement hinaus in die Anschlussanordnung eingeführt werden muss. Damit kann sichergestellt werden, dass kein ungewolltes Betätigen der Druckfläche und damit ein ungewolltes Lösen des Betätigungselements und damit der Klemmfeder aus der Offenstellung erfolgt, wenn der Leiter noch nicht ausreichend weit in die Anschlussanordnung eingeführt ist. Durch eine derartige Anordnung des Halteelements kann sichergestellt werden, dass das Betätigungselement und damit die Klemmfeder erst dann von der Offenstellung in die Klemmstellung überführt werden, wenn der Leiter ausreichend weit eingeschoben ist und sich in der gewünschten Anschlussposition zwischen der Klemmfeder bzw. dem Klemmschenkel der Klemmfeder und der Stromschiene befindet.

Um den anzuschließenden Leiter an dem Betätigungselement vorbeiführen zu können, kann das Betätigungselement einen Freiraum zum Durchführen des anzuschließenden Leiters hin zu der Druckfläche des Halteelements aufweisen. Der Freiraum kann in Form einer Aussparung an dem Betätigungselement ausgebildet sein. Der an dem Betätigungselement ausgebildete Freiraum ist in Betätigungsrichtung des Leiters vorzugsweise fluchtend mit der Druckfläche des Halteelements ausgebildet.

Die Klemmfeder kann einen Klemmschenkel mit einer Klemmlasche und mit mindestens einer seitlich der Klemmlasche angeordneten Seitenlasche aufweisen, wobei an einem freien Ende der Klemmlasche eine Klemmkante zum Klemmen des Leiters gegen die Stromschiene ausgebildet sein kann und wobei zum Betätigen der Klemmfeder das Betätigungselement mit der mindestens einen Seitenlasche zusammenwirken kann. Die Betätigung des Klemmschenkels mittels des Betätigungselements kann damit über eine Seitenlasche des Klemmschenkels erfolgen, welche zusätzlich zu der Klemmlasche des Klemmschenkels vorgesehen ist, an welcher die Klemmkante ausgebildet ist. Damit kann die Funktion des Betätigens des Klemmschenkels mittels des Betätigungselements von der Klemmung des anzuschließenden Leiters über die Klemmlasche des Klemmschenkels getrennt werden. Die Seitenlasche verläuft vorzugsweise parallel zu der Klemmlasche. Die Seitenlasche bildet vorzugsweise eine Außenkante des Klemmschenkels aus. Zwischen der Seitenlasche und der Klemmlasche ist vorzugsweise ein Freiraum bzw.

Spalt ausgebildet, so dass die Seitenlasche vorzugsweise beabstandet zu der Klemmlasche ausgebildet ist, wobei an einem freien Ende der Seitenlasche diese vorzugsweise einstückig an der Klemmlasche angebunden ist.

Bevorzugt ist die Klemmlasche im Verhältnis zu der mindestens einen Seitenlasche derart ausgebildet, dass die Klemmlasche in Längsrichtung des Klemmschenkels die mindestens eine Seitenlasche überragen kann. Damit kann die durch die Seitenlasche ausgebildete Betätigungsfläche des Betätigungselements auf den Klemmschenkel im Verhältnis zu der Klemmkante des Klemmschenkels in Richtung des Biegegelenks der Klemmfeder, welches den Klemmschenkel mit dem Halteschenkel verbindet, zurückversetzt sein.

Das Betätigungselement weist vorzugsweise mindestens einen Betätigungsabschnitt auf, mittels welchem das Betätigungselement den Klemmschenkel betätigen kann. Der Betätigungsabschnitt wirkt vorzugsweise mit der mindestens einen Seitenlasche des Klemmschenkels zusammen. Der Betätigungsabschnitt bildet damit vorzugsweise eine Außenseite bzw. eine Außenwand des Betätigungselements aus, welche gleichzeitig eine seitliche Führung des anzuschließenden Leiters ausbilden kann. Bevorzugt kann der Betätigungsabschnitt als Betätigungsfinger ausgebildet sein.

Der Klemmschenkel kann eine zweite seitlich der Klemmlasche angeordnete Seitenlasche aufweisen, wobei die Klemmlasche zwischen der ersten Seitenlasche und der zweiten Seitenlasche angeordnet sein kann. Damit kann der Klemmschenkel der Klemmfeder mit den beiden Seitenlaschen und der Klemmlasche symmetrisch ausgebildet sein. Der Klemmschenkel kann damit zu beiden Seiten der Klemmlasche über die beiden Seitenlaschen während eines Betätigungsvorgangs von dem Betätigungselement mit Kraft beaufschlagt werden, so dass eine besonders gleichmäßige Kraftverteilung mittels des Betätigungselements auf den Klemmschenkel der Klemmfeder erreicht werden kann.

Bevorzugt weist das Betätigungselement zwei sich gegenüberliegend angeordnete Betätigungsabschnitte auf, welche zum Betätigen der Klemmfeder mit den zwei Seitenlaschen zusammenwirken können, wobei zwischen den beiden Betätigungsabschnitten ein Freiraum zum Durchführen des anzuschließenden Leiters ausgebildet sein kann. Weist der Klemmschenkel zwei Seitenlaschen auf, so kann ein erster Betätigungsabschnitt des Betätigungselements mit einer ersten Seitenlasche zusammenwirken und ein zweiter Betätigungsabschnitt des Betätigungselements kann mit einer zweiten Seitenlasche zusammenwirken. Durch die beiden Betätigungsabschnitte kann das Betätigungselement eine U-Form aufweisen, wobei durch die beiden beabstandet zueinander angeordneten Betätigungsabschnitte eine Öffnung in Form des Freiraums ausgebildet sein kann, durch welche der anzuschließende Leiter und insbesondere auch ein Teilabschnitt der Stromschiene geführt sein kann. Die beiden Betätigungsabschnitte können damit ein seitliches Fehlstecken des anzuschließenden Leiters sowohl nach rechts als auch nach links verhindern. Die beiden Betätigungsabschnitte sind vorzugsweise symmetrisch zueinander ausgebildet. Die beiden Betätigungsabschnitte sind vorzugsweise in Betätigungsrichtung des Betätigungselements derart lang ausgebildet, dass sie zu jedem Zeitpunkt, insbesondere in der Offenstellung und in der Klemmstellung des Klemmschenkels der Klemmfeder, den in das Gehäuse und in den Leiteranschlussraum eingeführten Leiter seitlich überlappen können, so dass die Betätigungsabschnitte zu jedem Zeitpunkt eine Führung und seitliche Begrenzung für den anzuschließenden Leiter ausbilden können.

Um das Betätigungselement in der Offenstellung sicher und fest in seiner Position halten zu können, so dass eine ungewollte Bewegung des Betätigungselements zurück in die Klemmstellung verhindert werden kann, kann es vorzugsweise vorgesehen sein, dass zum in Eingriff bringen des Halteelements mit dem Betätigungselement das Betätigungselement ein Rastelement und das Halteelement ein Gegenrastelement aufweisen. Das Rastelement und das Gegenrastelement können in der Offenstellung der Klemmfeder bzw. des Betätigungselements formschlüssig ineinandergreifen. Beispielsweise kann das Betätigungselement als Rastelement eine Aussparung aufweisen, in welche ein Vorsprung des Halteelements als Gegenrastelement in der Offenstellung eingreifen kann, oder das Halteelement kann als Gegenrastelement eine Aussparung aufweisen, in welche ein Vorsprung des Betätigungselements als Rastelement in der Offenstellung eingreifen kann. In der Offenstellung kann das Betätigungselement mit dem Halteelement formschlüssig in Eingriff sein. Die Aussparung kann beispielsweise in Form eines Hinterschnitts ausgebildet sein. Der Vorsprung kann beispielsweise in Form einer nach vorne stehenden Wölbung ausgebildet sein. Der Vorsprung kann auch als Lasche ausgebildet sein. Die Form des Vorsprungs ist vorzugsweise an die Form der Aussparung derart angepasst, dass ein ungewolltes Lösen des Vorsprungs aus der Aussparung verhindert werden kann. Greift der Vorsprung in die Aussparung ein, kann eine Verrastung zwischen dem Betätigungselement und dem Halteelement ausgebildet werden.

Zum außer Eingriff bringen des Halteelements mit dem Betätigungselement kann das Halteelement relativ zu dem Betätigungselement verschwenkbar gelagert sein. Stößt der anzuschließende Leiter gegen die Druckfläche des Halteelements kann dann das Halteelement derart von dem Betätigungselement wegverschwenkt werden, dass das Halteelement außer Eingriff mit dem Betätigungselement gelangt und das Betätigungselement wieder frei beweglich ist, um von der Offenstellung in die Klemmstellung zu gelangen.

Um die Verschwenkbewegung bzw. Verkippbewegung des Halteelements bei Aufbringen einer Druckkraft des anzuschließenden Leiters auf die Druckfläche des Halteelements erleichtern zu können, kann das Halteelement zumindest bereichsweise federelastisch ausgebildet sein. Durch eine zumindest bereichsweise Federelastizität des Halteelements kann die von dem Leiter aufzubringende Druckkraft auf die Druckfläche, um das Betätigungselement aus der Verrastung mit dem Halteelement zu lösen, reduziert werden. Dadurch können insbesondere auch flexible Leiter mit einem kleinen Leiterquerschnitt mit einer einfachen Handhabung sicher angeschlossen werden. Das Halteelement ist vorzugsweise in einem Bereich federelastisch ausgebildet, welcher außerhalb der Druckfläche angeordnet ist, so dass die Druckfläche auch bei einer Federelastizität des Halteelements ausreichend formstabil ausgebildet sein kann.

Das Halteelement kann beispielsweise eine längliche Form aufweisen. Vorzugsweise kann das Halteelement stegförmig ausgebildet sein.

Das Halteelement kann bevorzugt einen ersten Endabschnitt und einen zweiten Endabschnitt aufweisen, wobei der erste Endabschnitt in einem Festsitz gelagert sein kann und der zweite Endabschnitt relativ zu dem Betätigungselement frei beweglich sein kann. Über den ersten Endabschnitt kann somit eine sichere, insbesondere positionssichere, Anordnung des Halteelements relativ zu dem Betätigungselement erreicht werden. Festsitz bedeutet hierbei, dass der erste Endabschnitt derart gelagert ist, dass der erste Endabschnitt zu keiner Zeit eine Bewegung ausführt. Im Gegensatz zu dem ersten Endabschnitt ist der zweite Endabschnitt hingegen nicht in einem Festsitz gelagert, sondern liegt frei, so dass der zweite Endabschnitt relativ zu dem Betätigungselement bewegt werden kann. Im Bereich des zweiten Endabschnitts ist vorzugsweise die Druckfläche des Halteelements ausgebildet. Der erste Endabschnitt ist vorzugsweise gegenüberliegend zu dem zweiten Endabschnitt an dem Halteelement ausgebildet.

Der Festsitz des ersten Endabschnitts des Halteelements kann durch ein Gehäuse der Anschlussanordnung ausgebildet sein, wobei der erste Endabschnitt des Halteelements in dem Gehäuse geklemmt gehalten sein kann. Durch die klemmende Lagerung des Halteelements in dem Gehäuse sind zusätzliche Befestigungsmittel zum Halten des Halteelements nicht notwendig. Das Halteelement kann zwischen zwei Wänden des Gehäuses geklemmt gehalten sein. Der Festsitz kann damit durch eine Klemmlagerung des Halteelements in dem Gehäuse ausgebildet sein. Das Gehäuse kann derart ausgebildet sein, dass es das Halteelement, die Stromschiene, die Klemmfeder und das Betätigungselement aufnimmt, wobei das Gehäuse eine Leitereinführungsöffnung zum Einführen des anzuschließenden Leiters aufweisen kann.

Die Lösung der erfindungsgemäßen Aufgabe erfolgt ferner mittels einer Anschlussklemme, insbesondere einer Reihenklemme, welche mindestens eine wie vorstehend beschriebene, aus- und weiteregebildete Anschlussanordnung aufweist. Die Anschlussklemme kann beispielsweise auf einer Leiterplatte angeordnet werden. Ist die Anschlussklemme als Reihenklemme ausgebildet, kann sie auf einer Tragschiene angeordnet werden.

Ferner kann eine Anschlussklemmenanordnung vorgesehen sein, welche mehrere aneinandergereiht angeordnete Anschlussklemmen aufweisen kann, die jeweils mindestens eine wie vorstehend beschriebene, aus- und weiteregebildete Anschlussanordnung aufweisen können.

Weiter erfolgt die Lösung der erfindungsgemäßen Aufgabe mit einem elektronischen Gerät, welches eine wie vorstehend beschriebene, aus- und weitergebildete Anschlussanordnung oder eine wie vorstehend beschriebene, aus- und weitergebildete Anschlussklemme aufweist.

Nachfolgend wird die Erfindung unter Bezugnahme auf die anliegenden Zeichnungen anhand einer bevorzugten Ausführungsform näher erläutert.

Es zeigen:
- Fig. 1: eine schematische Darstellung einer Anschlussanordnung gemäß der Erfindung in einer perspektivischen Ansicht,
- Fig. 2: eine schematische Darstellung der in Fig. 1 gezeigten Anschlussanordnung mit der Klemmfeder und dem Betätigungselement in einer Klemmstellung ohne angeschlossenen Leiter,
- Fig. 3: eine schematische Schnittdarstellung der in Fig. 2 gezeigten Ansicht der Anschlussanordnung gemäß der Erfindung,
- Fig. 4: eine schematische Darstellung der in Fig. 1 gezeigten Anschlussanordnung mit der Klemmfeder und dem Betätigungselement in einer Offenstellung, und
- Fig. 5: eine schematische Schnittdarstellung der in Fig. 4 gezeigten Ansicht der Anschlussanordnung gemäß der Erfindung.

Fig. 1 bis 5 zeigen eine Anschlussanordnung 100 zum Anschließen eines hier nicht gezeigten elektrischen Leiters.

Die Anschlussanordnung 100 weist ein Gehäuse 10 auf, welches aus einem Isolierstoffmaterial ausgebildet sein kann.

In dem Gehäuse 10 ist ein Leiteranschlussraum 11 ausgebildet, innerhalb welchem ein in das Gehäuse 10 eingeführter elektrischer Leiter geklemmt und damit elektrisch angeschlossen werden kann. Zum Einführen des Leiters in den Leiteranschlussraum 11 weist das Gehäuse 10 eine Leitereinführungsöffnung 12 auf, welche in den Leiteranschlussraum 11 mündet. Der anzuschließende Leiter ist entlang einer Einführungsrichtung E über die Leitereinführungsöffnung 12 in den Leiteranschlussraum 11 einführbar.

In dem Leiteranschlussraum 11 des Gehäuses 10 ist eine Stromschiene 13 angeordnet, gegen welche der anzuschließende Leiter geklemmt werden kann, um den Leiter elektrisch anzuschließen. Zum Klemmen des anzuschließenden Leiters gegen die Stromschiene 13 ist in dem Leiteranschlussraum 11 ferner eine Klemmfeder 14 angeordnet.

Die Klemmfeder 14 ist als Schenkelfeder ausgebildet. Die Klemmfeder 14 weist einen Halteschenkel 15, einen Klemmschenkel 16 und ein bogenförmiges Biegegelenk 17 auf, wobei das Biegegelenk 17 den Halteschenkel 15 mit dem Klemmschenkel 16 verbindet. Der Halteschenkel 15 ist lagestabil in dem Leiteranschlussraum 11 angeordnet. Der Klemmschenkel 16 ist hingegen relativ zu dem Halteschenkel 15 bewegbar, insbesondere verschwenkbar. Der Klemmschenkel 16 und damit die Klemmfeder 14 können durch die Verschwenkbarkeit des Klemmschenkels 16 in eine Offenstellung und in eine Klemmstellung bewegt werden.

In der Offenstellung, wie sie in Fig. 4 und 5 gezeigt ist, ist der Klemmschenkel 16 von dem Strombalken 13 wegverschwenkt, so dass zwischen dem Klemmschenkel 16 und dem Strombalken 13 ein Freiraum ausgebildet ist, in welchen ein anzuschließender Leiter eingeführt werden kann.

In den Fig. 1, 2 und 3 ist eine Klemmstellung der Klemmschenkels 16 gezeigt, bei welcher der Klemmschenkel 16 selber an dem Strombalken 13 anliegt, wenn kein Leiter in den Leiteranschlussraum 11 eingeführt ist, und bei eingeführten Leiter der Klemmschenkel 16 den Leiter 200 gegen den Strombalken 13 drückt bzw. klemmt.

Zur Überführung des Klemmschenkels 16 von der Klemmstellung in die Offenstellung ist ein Betätigungselement 18 vorgesehen, welches entlang einer Bewegungsrichtung B verschiebbar in dem Gehäuse 10 gelagert ist. Beim Verschieben des Betätigungselements 18 führt das Betätigungselement 18 eine rein translatorische Bewegung entlang der Bewegungsrichtung B und damit entlang seiner Längsachse aus. Beim Betätigen der Klemmfeder 14 und damit des Klemmschenkels 16 der Klemmfeder 14 drückt das Betätigungselement 18 von oben auf den Klemmschenkel 16 der Klemmfeder 14.

Der Klemmschenkel 16 der Klemmfeder 14 weist eine Klemmlasche 19 und zwei seitlich von der Klemmlasche 19 angeordnete Seitenlaschen 20, 21 auf. Die Klemmlasche 19 ist zwischen den beiden Seitenlaschen 20, 21 angeordnet. An einem freien Ende der Klemmlasche 19 ist eine Klemmkante 22 ausgebildet, mittels welcher der Klemmschenkel 16 und damit die Klemmlasche 19 in der Klemmstellung an der Stromschiene 13 bzw. an dem angeschlossenen Leiter anliegt.

Über die beiden Seitenlaschen 20, 21, welche parallel zu der Klemmlasche 19 verlaufen, erfolgt die Betätigung des Klemmschenkels 16 der Klemmfeder 14 durch das Betätigungselement 18, indem das Betätigungselement 18 auf die beiden Seitenlaschen 20, 21 in Bewegungsrichtung B eine Druckkraft aufbringt. Auf die Klemmlasche 19 wird vorzugsweise keine Druckkraft von dem Betätigungselement 18 aufgebracht.

Die Klemmlasche 19 ist wesentlich länger ausgebildet als die beiden Seitenlaschen 20, 21, so dass die Klemmlasche 19 die beiden Seitenlaschen 20, 21 in Längsrichtung des Klemmschenkels 16 überragt.

Die Seitenlaschen 20, 21 sind jeweils kufenförmig gebogen ausgebildet. Die Klemmlasche 19 ist hingegen gerade ausgebildet.

Das Betätigungselement 18 weist zwei parallel zueinander angeordnete Betätigungsabschnitte 23, 24 auf, welche jeweils mit den beiden Seitenlaschen 20, 21 zusammenwirken. Durch die beiden beabstandet zueinander angeordneten Betätigungsabschnitte 23, 24 weist das Betätigungselement 18 eine U-Form auf, wobei durch die beiden beabstandet zueinander angeordneten Betätigungsabschnitte 23, 24 eine Öffnung in Form eines Freiraums 25 ausgebildet ist, durch welchen der anzuschließende Leiter und auch ein Teilabschnitt 26 der Stromschiene 13, gegen welchen der anzuschließende Leiter geklemmt wird, geführt sind. Auch die Klemmlasche 19 des Klemmschenkels 16 taucht in den Freiraum 25 zwischen den beiden Betätigungsabschnitten 23, 24 ein. Der Freiraum 25 ist in den Schnittdarstellungen des Betätigungselements 18 in Fig. 3 und 5 zu erkennen.

Die beiden Betätigungsabschnitte 23, 24 können ein seitliches Fehlstecken des anzuschließenden Leiters sowohl nach rechts als auch nach links von der Stromschiene 13 verhindern. Die beiden Betätigungsabschnitte 23, 24 sind dafür in Bewegungsrichtung B des Betätigungselements 18 derart lang ausgebildet, dass sie zu jedem Zeitpunkt, insbesondere in der Offenstellung und in der Klemmstellung des Klemmschenkels 16 der Klemmfeder 14, den in das Gehäuse 10 und in den Leiteranschlussraum 11 eingeführten Leiter seitlich überlappen, so dass die Betätigungsabschnitte 23, 24 zu jedem Zeitpunkt eine Führung und seitliche Begrenzung für den anzuschließenden Leiter ausbilden.

Ferner ist in dem Gehäuse 10 ein Halteelement 27 angeordnet, welches in der Offenstellung der Klemmfeder 14 in Eingriff mit dem Betätigungselement 18 ist, um das Betätigungselement 18 und damit die Klemmfeder 14, da das Betätigungselement 18 auf die Klemmfeder 14 drückt, in der Offenstellung zu halten.

Das Halteelement 27 weist eine Druckfläche 28 auf, welche sich quer bzw. senkrecht zur Einführungsrichtung E des Leiters in das Gehäuse 10 erstreckt. Beim Einführen des Leiters in den Leiteranschlussraum 11 drückt der Leiter, wenn dieser weit genug eingeschoben ist, gegen die Druckfläche 28, so dass das Halteelement 27 von dem Betätigungselement 18 wegbewegt wird und dadurch das Halteelement 27 außer Eingriff mit dem Betätigungselement 18 kommt, so dass die Verrastung zwischen dem Halteelement 27 und dem Betätigungselement 18 gelöst wird. Durch das außer Eingriff bringen kann das Betätigungselement 18 durch die von dem Klemmschenkel 16 auf das Betätigungselement 18 wirkende Druckkraft nach oben gedrückt werden, so dass das Betätigungselement 18 und damit die Klemmfeder 14 bzw. der Klemmschenkel 16 der Klemmfeder 14 selbsttätig von der Offenstellung in die Klemmstellung verschwenken kann, um den eingeführten Leiter gegen die Stromschiene 13 klemmen zu können. Die Druckfläche 28 ist fluchtend mit der Leitereinführungsöffnung 12 und damit in Verlängerung der Leitereinführungsöffnung 12 angeordnet, so dass beim Einführen des Leiters in den Leiteranschlussraum 11 über die Leitereinführungsöffnung 12 der Leiter hin zu der Druckfläche 28 des Halteelements 27 geführt wird. Dabei wird der anzuschließende Leiter durch den in dem Betätigungselement 18 ausgebildeten Freiraum 25 hindurchgeführt. Die Betätigungsrichtung R der Druckfläche 28 des Halteelements 27 durch den anzuschließenden erstreckt sich parallel zu der Einführungsrichtung E bzw. in Einführungsrichtung E des Leiters in das Gehäuse 10 der Anschlussanordnung 100.

Das Halteelement 27 und damit auch die Druckfläche 28 des Halteelements 27 ist in Betätigungsrichtung R gesehen hinter dem Betätigungselement 18 angeordnet. Der anzuschließende Leiter passiert daher zunächst das Betätigungselement 18, indem sein in Einführungsrichtung E vorderes Ende über den Freiraum 25 durch das Betätigungselement 18 hindurchgeführt wird, bis dieses vordere Ende vorzugsweise in einem 90°-Winkel gegen die Druckfläche 28 des Halteelements 27 stößt.

Das Halteelement 27 ist hier zumindest bereichsweise federelastisch ausgebildet, um ein Verschwenken der Druckfläche 28, wenn ein Leiter gegen die Druckfläche 28 drückt, erreichen zu können. Stößt der Leiter gegen die Druckfläche 28 des Halteelements 27 erfolgt eine Schwenkbewegung des Halteelements 27 bzw. der Druckfläche 28 des Halteelements 27 relativ zu dem Betätigungselement 18, indem das Halteelement 27 bzw. die Druckfläche 28 von dem Betätigungselement 28 wegverschwenkt wird.

Um eine Rastverbindung zwischen dem Betätigungselement 18 und dem Halteelement 27 in der Offenstellung erreichen zu können, weist bei der hier gezeigten Ausgestaltung das Betätigungselement 18 eine Aussparung 29 auf. Das Halteelement 27 weist einen in Richtung des Betätigungselements 18 zeigenden Vorsprung 30 auf, welcher in der Offenstellung förmschlüssig in die Aussparung 29 des Betätigungselements 18 eingreifen kann, wie in Fig. 4 und 5 zu erkennen ist.

Beispielsweise kann es vorgesehen sein, dass an dem Halteelement 27 zwei Vorsprünge 30 und an dem Betätigungselement 18 zwei Aussparungen 29 ausgebildet sind. Jeweils eine der beiden Aussparungen 29 kann dann an einem der beiden Betätigungsabschnitte 23, 24 des Betätigungselements 18 ausgebildet sein, so dass jeder der beiden Betätigungsabschnitte 23, 24 eine Aussparung 29 aufweisen kann. Die beiden Vorsprünge 30 sind dann vorzugsweise in Querrichtung des Halteelements 27 beabstandet zueinander angeordnet. Zwischen den beiden Vorsprüngen 30 kann die Druckfläche 28 des Halteelements 27 ausgebildet sein, so dass die Druckfläche 28 seitlich, insbesondere in Querrichtung des Halteelements 27 gesehen rechts und links von den Vorsprüngen 30 begrenzt sein kann.

Das Halteelement 27 kann aus einem Federblech ausgebildet sein. Zur Ausbildung der Vorsprünge 30 kann das Federblech zwei freigestanzte Laschen aufweisen, welche derart gebogen sind, dass sie in Richtung des Betätigungselements 18 zeigende Vorsprünge 30 ausbilden. Die Vorsprünge 30 können beispielsweise jeweils eine V-Form aufweisen.

Das Halteelement 27 weist einen ersten Endabschnitt 31 und einen zweiten Endabschnitt 32 auf.

Über den ersten Endabschnitt 31 ist das Halteelement 27 in einem Festsitz an dem Gehäuse 10 gelagert, indem der erste Endabschnitt 32 in einer Aussparung 33 des Gehäuses 10 angeordnet ist und zwischen den die Aussparung 33 begrenzenden Wänden 34, 35 der Aussparung 33 eingeklemmt gehalten ist.

Der zweite Endabschnitt 32 des Halteelements 27 ist hingegen relativ zu dem Betätigungselement 18 frei beweglich gelagert. An dem zweiten Endabschnitt 32 ist die Druckfläche 28 ausgebildet. Ferner ist an dem zweiten Endabschnitt 32 der Vorsprung 30 ausgebildet. Das Halteelement 27 ist hier mit seinem zweiten Endabschnitt 32 zwischen dem Betätigungselement 18 und einem weiteren Teilabschnitt 36 der Stromschiene 13 angeordnet. Dieser Teilabschnitt 36 erstreckt sich senkrecht zu dem Teilabschnitt 26 der Stromschiene 13, gegen welchen der anzuschließende Leiter geklemmt werden kann.

Das Gehäuse 10 weist einen Kanal 36 auf, innerhalb welchem das Betätigungselement 18 geführt ist. Der Kanal 37 erstreckt sich im Wesentlichen senkrecht zu der Leitereinführungsöffnung 12. Sowohl der Kanal 37 als auch die Leitereinführungsöffnung 12 münden in dem Leiteranschlussraum 11.

### Bezugszeichenliste

- 100: Anschlussklemme
- 10: Gehäuse
- 11: Leiteranschlussraum
- 12: Leitereinführungsöffnung
- 13: Stromschiene
- 14: Klemmfeder
- 15: Halteschenkel
- 16: Klemmschenkel
- 17: Biegegelenk
- 18: Betätigungselement
- 19: Klemmlasche
- 20: Seitenlasche
- 21: Seitenlasche
- 22: Klemmkante
- 23: Betätigungsabschnitt
- 24: Betätigungsabschnitt
- 25: Freiraum
- 26: Teilabschnitt
- 27: Halteelement
- 28: Druckfläche
- 29: Aussparung
- 30: Vorsprung
- 31: Erster Endabschnitt
- 32: Zweiter Endabschnitt
- 33: Aussparung
- 34: Wand
- 35: Wand
- 36: Teilabschnitt
- 37: Kanal

- B: Bewegungsrichtung
- E: Einführungsrichtung
- R: Betätigungsrichtung

## Patentansprüche

1. Anschlussanordnung (100) zum Anschließen eines elektrischen Leiters, mit
- einer Stromschiene (13),
- einer Klemmfeder (14), mittels welcher der anzuschließende Leiter in einer Klemmstellung der Klemmfeder (14) gegen die Stromschiene (13) geklemmt ist, und
- einem Betätigungselement (18), mittels welchem die Klemmfeder (14) von der Klemmposition in eine Offenstellung überführbar ist,
**dadurch gekennzeichnet, dass** ein Halteelement (27) vorgesehen ist, welches in der Offenstellung in Eingriff mit dem Betätigungselement (18) ist, um das Betätigungselement (18) in Position zu halten, wobei das Halteelement (27) eine Druckfläche (28) aufweist, wobei zur Überführung der Klemmfeder (14) von der Offenstellung in die Klemmstellung die Druckfläche (28) durch den anzuschließenden Leiter betätigbar ist und durch die Betätigung der Druckfläche (28) das Halteelement (27) außer Eingriff mit dem Betätigungselement (18) bringbar ist.

2. Anschlussanordnung (100) nach Anspruch 1, **dadurch gekennzeichnet, dass** das Betätigungselement (18) zur Überführung der Klemmfeder (14) in die Klemmstellung und in die Offenstellung entlang einer Bewegungsrichtung (B) führbar ist, welche quer zu einer Betätigungsrichtung (R) der Druckfläche (28) des Halteelements (27) durch den anzuschließenden Leiter verläuft.

3. Anschlussanordnung (100) nach Anspruch 2, **dadurch gekennzeichnet, dass** die Druckfläche (28) des Halteelements (27) in Betätigungsrichtung (R) hinter dem Betätigungselement (18) angeordnet ist.

4. Anschlussanordnung (100) nach Anspruch 3, **dadurch gekennzeichnet, dass** das Betätigungselement (18) einen Freiraum (25) zum Durchführen des anzuschließenden Leiters hin zu der Druckfläche (28) des Halteelements (27) aufweist.

5. Anschlussanordnung (100) nach einem der Ansprüche 1 bis 4, **dadurch gekennzeichnet, dass** die Klemmfeder (14) einen Klemmschenkel (16) mit einer Klemmlasche (19) und mit mindestens einer seitlich der Klemmlasche (19) angeordneten Seitenlasche (20, 21) aufweist, wobei an einem freien Ende der Klemmlasche (19) eine Klemmkante (22) zum Klemmen des Leiters gegen die Stromschiene (13) ausgebildet ist und wobei zum Betätigen der Klemmfeder (14) das Betätigungselement (18) mit der mindestens einen Seitenlasche (20, 21) zusammenwirkt.

6. Anschlussanordnung (100) nach Anspruch 5, **dadurch gekennzeichnet, dass** die Klemmlasche (19) in Längsrichtung des Klemmschenkels (16) die mindestens eine Seitenlasche (20, 21) überragt.

7. Anschlussanordnung (100) nach Anspruch 5 oder 6, **dadurch gekennzeichnet, dass** der Klemmschenkel (16) zwei seitlich der Klemmlasche (19) angeordnete Seitenlaschen (20, 21) aufweist und dass das Betätigungselement (18) zwei sich gegenüberliegende Betätigungsabschnitte (23, 24) aufweist, welche zum Betätigen der Klemmfeder (14) mit den zwei Seitenlaschen (20, 21) zusammenwirken, wobei zwischen den beiden Betätigungsabschnitten (23, 24) der Freiraum (25) zum Durchführen des anzuschließenden Leiters ausgebildet ist.

8. Anschlussanordnung (100) nach einem der Ansprüche 1 bis 7, **dadurch gekennzeichnet, dass** zum in Eingriff bringen des Halteelements (27) mit dem Betätigungselement (18) das Betätigungselement (18) eine Aussparung (29) aufweist, in welche ein Vorsprung (30) des Halteelements (27) in der Offenstellung eingreift, oder das Halteelement (27) eine Aussparung aufweist, in welche ein Vorsprung des Betätigungselements (18) in der Offenstellung eingreift.

9. Anschlussanordnung (100) nach einem der Ansprüche 1 bis 8, **dadurch gekennzeichnet, dass** das Halteelement (27) relativ zu dem Betätigungselement (18) verschwenkbar gelagert ist.

10. Anschlussanordnung (100) nach einem der Ansprüche 1 bis 9, **dadurch gekennzeichnet, dass** das Halteelement (27) zumindest bereichsweise federelastisch ausgebildet ist.

11. Anschlussanordnung (100) nach einem der Ansprüche 1 bis 10, **dadurch gekennzeichnet, dass** das Halteelement (27) einen ersten Endabschnitt (31) und einen zweiten Endabschnitt (32) aufweist, wobei der erste Endabschnitt (31) in einem Festsitz gelagert ist und der zweite Endabschnitt (32) relativ zu dem Betätigungselement (18) frei beweglich ist.

12. Anschlussanordnung (100) nach Anspruch 11, **dadurch gekennzeichnet, dass** der Festsitz des ersten Endabschnitts (31) des Halteelements (27) durch ein Gehäuse (10) der Anschlussanordnung (100) ausgebildet ist, wobei der erste Endabschnitt (31) des Halteelements (27) in dem Gehäuse (10) geklemmt gehalten ist.

13. Anschlussklemme, insbesondere Reihenklemme, mit mindestens einer Anschlussanordnung (100) nach einem der Ansprüche 1 bis 12.

14. Elektronisches Gerät, mit einer Anschlussanordnung (100) nach einem der Ansprüche 1 bis 12 oder mit einer Anschlussklemme nach Anspruch 13.

## Claims

1. Connection arrangement (100) for the connection of an electrical conductor, having
- a busbar (13),
- a clamping spring (14), by means of which the conductor which is to be connected is clamped against the busbar (13) in a clamping position of the clamping spring (14), and
- an actuating element (18), by means of which the clamping spring (14) can be transferred from the clamping position into an open position,
**characterized by** the provision of a retaining element (27) which, in the open position, engages with the actuating element (18) in order to hold the actuating element (18) in position, wherein the retaining element (27) has a pressure-exerting surface (28), wherein, for the purpose of transferring the clamping spring (14) from the open position into the clamping position, the pressure-exerting surface (28) can be actuated by the conductor which is to be connected and, by virtue of the pressure-exerting surface (28) being actuated, the retaining element (27) can be disengaged from the actuating element (18).

2. Connection arrangement (100) according to Claim 1, **characterized in that**, for the purpose of transferring the clamping spring (14) into the clamping position and into the open position, the actuating element (18) can be guided along a movement direction (B) which runs through the conductor in a direction transverse to an actuating direction (R) of the pressure-exerting surface (28) of the retaining element (27).

3. Connection arrangement (100) according to Claim 2, **characterized in that** the pressure-exerting surface (28) of the retaining element (27) is arranged behind the actuating element (18), as seen in the actuating direction (R).

4. Connection arrangement (100) according to Claim 3, **characterized in that** the actuating element (18) has a free space (25) through which the conductor which is to be connected is guided to the pressure-exerting surface (28) of the retaining element (27).

5. Connection arrangement (100) according to one of Claims 1 to 4, **characterized in that** the clamping spring (14) has a clamping limb (16) with a clamping lug (19) and with at least one side lug (20, 21), which is arranged laterally in relation to the clamping lug (19), wherein a clamping edge (22) for clamping the conductor against the busbar (13) is formed at a free end of the clamping lug (19), and wherein, for the purpose of actuating the clamping spring (14), the actuating element (18) interacts with the at least one side lug (20, 21).

6. Connection arrangement (100) according to Claim 5, **characterized in that** the clamping lug (19) projects beyond the at least one side lug (20, 21) in the longitudinal direction of the clamping limb (16).

7. Connection arrangement (100) according to Claim 5 or 6, **characterized in that** the clamping limb (16) has two side lugs (20, 21), which are arranged laterally in relation to the clamping lug (19), and **in that** the actuating element (18) has two mutually opposite actuating portions (23, 24), which, for the purpose of actuating the clamping spring (14), interact with the two side lugs (20, 21), wherein the free space (25) through which the conductor which is to be connected is guided is formed between the two actuating portions (23, 24).

8. Connection arrangement (100) according to one of Claims 1 to 7, **characterized in that**, for the purpose of engaging the retaining element (27) with the actuating element (18), the actuating element (18) has a recess (29), in which a protrusion (30) of the retaining element (27) engages in the open position, or the retaining element (27) has a recess, in which a protrusion of the actuating element (18) engages in the open position.

9. Connection arrangement (100) according to one of Claims 1 to 8, **characterized in that** the retaining element (27) is mounted in a pivotable manner relative to the actuating element (18).

10. Connection arrangement (100) according to one of Claims 1 to 9, **characterized in that** the retaining element (27) is of resiliently elastic design at least in certain regions.

11. Connection arrangement (100) according to one of Claims 1 to 10, **characterized in that** the retaining element (27) has a first end portion (31) and a second end portion (32), wherein the first end portion (31) is provided with a fixed mounting and the second end portion (32) is freely movable relative to the actuating element (18).

12. Connection arrangement (100) according to Claim 11, **characterized in that** the fixed mounting of the first end portion (31) of the retaining element (27) is formed by a housing (10) of the connection arrangement (100), wherein the first end portion (31) of the retaining element (27) is retained in a clamped state in the housing (10).

13. Connection terminal, in particular terminal block, having at least one connection arrangement (100) according to one of Claims 1 to 12.

14. Electronic device having a connection arrangement (100) according to one of Claims 1 to 12 or having a connection terminal according to Claim 13.

## Revendications

1. Agencement de raccordement (100) pour le raccordement d'un conducteur électrique, avec
- une barre conductrice (13),
- un ressort de serrage (14), au moyen duquel le conducteur à raccorder est serré contre la barre conductrice (13) dans une position de serrage du ressort de serrage (14), et
- un élément d'actionnement (18), au moyen duquel le ressort de serrage (14) peut être transféré de la position de serrage dans une position d'ouverture,
**caractérisé en ce qu'**un élément de retenue (27) est prévu, qui est en prise avec l'élément d'actionnement (18) dans la position d'ouverture, afin de retenir l'élément d'actionnement (18) en position, l'élément de retenue (27) présentant une surface de pression (28), la surface de pression (28) pouvant être actionnée par le conducteur à raccorder pour le transfert du ressort de serrage (14) de la position d'ouverture à la position de serrage et l'élément de retenue (27) pouvant être amené hors de prise avec l'élément d'actionnement (18) par l'actionnement de la surface de pression (28).

2. Agencement de raccordement (100) selon la revendication 1, **caractérisé en ce que** l'élément d'actionnement (18) peut être guidé le long d'une direction de déplacement (B), qui s'étend transversalement à une direction d'actionnement (R) de la surface de pression (28) de l'élément de retenue (27) par le conducteur à raccorder, pour le transfert du ressort de serrage (14) dans la position de serrage et dans la position d'ouverture.

3. Agencement de raccordement (100) selon la revendication 2, **caractérisé en ce que** la surface de pression (28) de l'élément de retenue (27) est agencée derrière l'élément d'actionnement (18) dans la direction d'actionnement (R).

4. Agencement de raccordement (100) selon la revendication 3, **caractérisé en ce que** l'élément d'actionnement (18) présente un espace libre (25) pour le passage du conducteur à raccorder vers la surface de pression (28) de l'élément de retenue (27).

5. Agencement de raccordement (100) selon l'une quelconque des revendications 1 à 4, **caractérisé en ce que** le ressort de serrage (14) présente une branche de serrage (16) avec une patte de serrage (19) et avec au moins une patte latérale (20, 21) agencée latéralement à la patte de serrage (19), une arête de serrage (22) étant réalisée sur une extrémité libre de la patte de serrage (19) pour serrer le conducteur contre la barre conductrice (13) et l'élément d'actionnement (18) coopérant avec l'au moins une patte latérale (20, 21) pour actionner le ressort de serrage (14).

6. Agencement de raccordement (100) selon la revendication 5, **caractérisé en ce que** la patte de serrage (19) dépasse de l'au moins une patte latérale (20, 21) dans la direction longitudinale de la branche de serrage (16).

7. Agencement de raccordement (100) selon la revendication 5 ou 6, **caractérisé en ce que** la branche de serrage (16) présente deux pattes latérales (20, 21) agencées latéralement à la patte de serrage (19) et **en ce que** l'élément d'actionnement (18) présente deux sections d'actionnement (23, 24) opposées qui coopèrent avec les deux pattes latérales (20, 21) pour actionner le ressort de serrage (14), l'espace libre (25) étant réalisé entre les deux sections d'actionnement (23, 24) pour le passage du conducteur à raccorder.

8. Agencement de raccordement (100) selon l'une quelconque des revendications 1 à 7, **caractérisé en ce que**, pour mettre en prise l'élément de retenue (27) avec l'élément d'actionnement (18), l'élément d'actionnement (18) présente un évidement (29) dans lequel s'engage une saillie (30) de l'élément de retenue (27) dans la position d'ouverture, ou l'élément de retenue (27) présente un évidement dans lequel s'engage une saillie de l'élément d'actionnement (18) dans la position d'ouverture.

9. Agencement de raccordement (100) selon l'une quelconque des revendications 1 à 8, **caractérisé en ce que** l'élément de retenue (27) est monté de manière à pouvoir pivoter par rapport à l'élément d'actionnement (18).

10. Agencement de raccordement (100) selon l'une quelconque des revendications 1 à 9, **caractérisé en ce que** l'élément de retenue (27) est configuré sous forme élastique au moins par zones.

11. Agencement de raccordement (100) selon l'une quelconque des revendications 1 à 10, **caractérisé en ce que** l'élément de retenue (27) présente une première section d'extrémité (31) et une deuxième section d'extrémité (32), la première section d'extrémité (31) étant montée dans un ajustement serré et la deuxième section d'extrémité (32) étant librement mobile par rapport à l'élément d'actionnement (18).

12. Agencement de raccordement (100) selon la revendication 11, **caractérisé en ce que** l'ajustement serré de la première section d'extrémité (31) de l'élément de retenue (27) est réalisé par un boîtier (10) de l'agencement de raccordement (100), la première section d'extrémité (31) de l'élément de retenue (27) étant retenue par serrage dans le boîtier (10).

13. Borne de raccordement, notamment barrette à bornes, avec au moins un agencement de raccordement (100) selon l'une quelconque des revendications 1 à 12.

14. Appareil électronique, avec un agencement de raccordement (100) selon l'une quelconque des revendications 1 à 12 ou avec une borne de raccordement selon la revendication 13.
